# EUROPÄISCHE PATENTSCHRIFT

(11) **EP 1 785 123 B1**
(45) Veröffentlichungstag und Bekanntmachung des Hinweises auf die Patenterteilung: **11.02.2009**
(21) Anmeldenummer: 06123593.3
(22) Anmeldetag: 07.11.2006
(51) Int. Cl.: A61G 13/08

(54) **Patientenlagerfläche für einen Operationstisch**
Patient support surface for an operating table
Surface de support d'un patient pour une table d'opération

(30) Priorität: 14.11.2005 DE 102005054174
(43) Veröffentlichungstag der Anmeldung: 16.05.2007
(73) Patentinhaber: MAQUET GmbH & Co. KG, 76437 Rastatt (DE)
(72) Erfinder: Koch, Guido, 76135, Karlsruhe (DE); Bürstner, Markus, 76137, Karlsruhe (DE); Kottmann, Heiko, 76437, Rastatt (DE)
(74) Vertreter: Schaumburg, Thoenes, Thurn, Landskron

(56) Entgegenhaltungen:
- EP-A- 0 913 139
- WO-A-02/055001
- US-A1- 2002 170 115

## Beschreibung

Die Erfindung betrifft eine Patientenlagerfläche für einen Operationstisch, umfassend eine Mehrzahl von Lagerflächenabschnitten, von denen ein Mittelabschnitt zur Verbindung mit der Stützsäule des Operationstisches ausgebildet ist und die über Schnittstellen lösbar miteinander gekoppelt sind, wobei mindestens ein Lagerflächenabschnitt im Bereich einer Schnittstelle relativ zu einem benachbarten Lagerflächenabschnitt verstellbar ist.

Es sind zahlreiche Patientenlagerflächen bekannt, bei denen die einzelnen Abschnitte oder Segmente gegeneinander verstellbar oder verschwenkbar sind. Die Verstellung kann manuell oder auch motorisch erfolgen. Bei der motorischen Verstellung muss die Energie zum Antrieb der Motoren über die Gelenkstellen geleitet werden. Dies erschwert das Auswechseln einzelner Lagerflächenabschnitte. Gerade das Auswechseln der Flächenabschnitte ist aber erwünscht, um die Patientenlagerfläche an unterschiedliche Operationen anpassen zu können und damit die Flexibilität des Lagerflächensystems zu erhöhen. Allerdings birgt die Auswechselbarkeit von Lagerflächenabschnitten auch die Gefahr, dass für eine gegenseitige Verbindung nicht bestimmte Lagerflächenabschnitte miteinander kombiniert werden, wodurch entweder Teile der Lagerfläche beschädigt werden können, oder gar eine Gefährdung für den Patienten oder das OP-Personal entsteht. EP 0 913 139 offenbart eine Patientenlagerfläche für einen Operationstisch mit den technischen Merkmalen des Oberbegriffes des Anspruchs 1.

Der Erfindung liegt die Aufgabe zugrunde, eine Patientenlagerfläche der eingangs genannten Art so auszubilden, dass sie mit möglichst geringem technischen Aufwand eine möglichst hohe Flexibilität und eine hohe Sicherheit bei der Handhabung gewährleistet.

Diese Aufgabe wird erfindungsgemäß dadurch gelöst, dass die erste Schnittstelle zwei für eine starre Verbindung formschlüssig ineinander greifende erste Koppelelemente hat, die beim Ineinandergreifen in Kontakt miteinander tretende Übertragungselemente zum Übertragen von Signalen und/oder Energie haben, und dass die zweite Schnittstelle zwei zum formschlüssigen Eingriff miteinander bestimmte zweite Koppelelemente umfasst, von denen das an dem Zwischenabschnitt angeordnete zweite Koppelelement durch einen an dem Zwischenabschnitt angeordneten Stellantrieb um eine zur Lagerflächenebene parallele und zur Lagerflächenlängsrichtung senkrechte Achse verstellbar ist.

Es hat sich gezeigt, dass es für die meisten Operationen gar nicht unbedingt erforderlich ist, dass sämtliche Lagerflächenabschnitte jeweils relativ zu ihrem benachbarten Lagerflächenabschnitt motorisch verstellbar sind. Bei der erfindungsgemäßen Lösung ist der Zwischenabschnitt praktisch als Antriebsmodul ausgebildet. Benötigt man eine motorische Verstellung, so wird der Zwischenabschnitt mit dem Mittelabschnitt der Lagerfläche gekoppelt, wobei von dem Mittelabschnitt oder von der Stützsäule über den Mittelabschnitt Antriebsenergie über die erste Schnittstelle übertragen wird. Der Zwischenabschnitt enthält dann den Stellantrieb, mit dem ein an ihm über die zweite Schnittstelle angekoppelter Lagerflächenabschnitt verstellt werden kann. Eine Übertragung von Antriebsenergie über die zweite Schnittstelle ist nicht erforderlich. Gleichzeitig besteht weiterhin die Möglichkeit, den Zwischenabschnitt wegzulassen und bestimmte Lagerflächenabschnitte direkt mit dem Mittelabschnitt der Patientenlagerfläche zu koppeln.

Um ein rasches und zuverlässiges Einkoppeln an den Schnittstellen zu ermöglichen, ist es zweckmäßig, wenn bei beiden Schnittstellen jeweils eines der Koppelelemente mit mindestens einem Haken und das andere Koppelelement mit mindestens einer komplementären Hakenaufnahme versehen ist. Um ein unbeabsichtigtes Aushebeln dieser Hakenverbindung zu vermeiden, ist es zweckmäßig, wenn die miteinander in Eingriff stehenden Koppelelemente der Schnittstellen durch eine formschlüssige Verriegelung miteinander verriegelbar sind.

Um sicherzustellen, dass der Zwischenabschnitt nur in einer bestimmten Lage mit dem Mittelabschnitt gekoppelt werden kann und um das Zusammenkoppeln nicht für einander bestimmter Flächenabschnitte zu vermeiden, sind die Koppelelemente der ersten und zweiten Schnittstelle nicht wechselseitig kompatibel.

Bei einer bevorzugten Ausführungsform der erfindungsgemäßen Patientenlagerfläche ist ein weiterer Lagerflächenabschnitt, der mit dem Zwischenabschnitt über eine zweite Schnittstelle koppelbar ist, an seinem anderen Ende über eine dritte Schnittstelle mit einem Zubehörteil koppelbar. Diese dritte Schnittstelle kann formschlüssig ineinander greifende dritte Koppelelemente umfassen, die eine sichere Kopplung gewährleisten.

Vorzugsweise sind die dritten Koppelelemente so ausgebildet, dass das zubehörseitige dritte Koppelelement kompatibel mit dem an dem Mittelabschnitt angeordneten ersten Koppelelement ist und dass das an dem weiteren Lagerflächenabschnitt angeordnete dritte Koppelelement inkompatibel mit dem am Zwischenabschnitt angeordneten ersten Koppelelement ist. Damit kann zwar das Zubehörteil direkt an dem Mittelabschnitt angekoppelt werden, der Zwischenabschnitt und der weitere Lagerabschnitt können aber nicht miteinander vertauscht werden. Eine solche Vertauschung könnte dazu führen, dass zu viele und zu schwere Flächenabschnitte aneinander gekoppelt werden, so dass die Funktion und die Sicherheit der Patientenlagerfläche nicht mehr gewährleistet sind.

Vorzugsweise umfasst der Stellantrieb an dem Zwischenabschnitt eine von einem Motor angetriebene Gewindeschnecke und ein von dieser angetriebenes Schneckenrad, wobei das verstellbare zweite Koppelelement an dem Zwischenabschnitt drehfest mit dem Schneckenrad verbunden ist.

Eine große Vielfalt von Einstellmöglichkeiten der Patientenlagerfläche ergibt sich dadurch, dass bei einer bevorzugten Ausführungsform der erfindungsgemäßen Patientenlagerfläche der Mittelabschnitt zwei Segmente umfasst, die um eine quer zur Längsrichtung der Lagerfläche gerichtete Schwenkachse gegeneinander verschwenkbar sind.

Bei der erfindungsgemäßen Lösung verfügt also der Mittelabschnitt der Lagefläche an mindestens einem seiner Enden über eine erste Schnittstelle, an der ein zweites Lagerflächenelement angebracht werden kann.

Dieses zweite Element kann aber auch ein röntgenstrahlendurchlässiges CfK-Modul, ein Extensionsgerät oder anderes spezielles Zubehör sein, welches anforderungsbedingt keine motorische Verschwenkbarkeit, im Gegenzug aber eine hohe mechanische Belastbarkeit der Koppelelemente erfordert. Da kein Lagerflächengelenk diese erste Schnittstelle verschwenken muss, können diese Koppelelemente sehr steif und belastbar gestaltet werden.

Dieses zweite Element kann auch der Zwischenabschnitt sein, der mit einem weiteren Lagerflächenelement verbindbar ist, wobei ein in dem Zwischenabschnitt integrierter Stellantrieb das ankoppelbare Lagerflächenelement um eine zur Lagerflächenebene parallele und zur Lagerflächenlängsrichtung senkrechte Achse verschwenken kann. Die erste Schnittstelle ist dazu mit Energie- und Signal-Übertragungselementen ausgestattet, die mit dem ersten Zwischenabschnitt in Kontakt treten können.

Weitere Merkmale und Vorteile der Erfindung ergeben sich aus der folgenden Beschreibung, welche in Verbindung mit den beigefügten Zeichnungen die Erfindung anhand eines Ausführungsbeispieles erläutert. Es zeigen:
- Fig. 1: eine teilweise schematische Seitenansicht eines Operationstisches mit einer erfindungsgemäßen Patientenlagerfläche,
- Fig. 2: eine perspektivische, teilweise schematische Draufsicht auf eine in ihre einzelnen Lagerflächenabschnitte zerlegte Lagerfläche,
- Fig. 3: eine schematische perspektivische Darstellung eines an dem Mittelabschnitt angeordneten Koppelelementes der ersten Schnittstelle,
- Fig. 4: eine der Figur 3 entsprechende Darstellung des an dem Zwischenabschnitt angeordneten Koppelelementes der ersten Schnittstelle,
- Fig. 5: eine schematische Schnittdarstellung durch die miteinander in Eingriff stehenden Koppelelemente der ersten Schnittstelle,
- Fig. 6: eine perspektivische Darstellung der zum gegenseitigen Eingriff miteinander bestimmten Koppelelemente der dritten Schnittstelle,
- Fig. 7: eine der Figur 4 entsprechende Darstellung des an einem Zubehörteil angeordneten Koppelelementes der dritten Schnittstelle,
- Fig. 8: eine teilweise schematische Darstellung der zum gegenseitigen Eingriff miteinander bestimmten Koppelelemente der zweiten Schnittstelle,
- Fig. 9: eine teilweise perspektivische Anordnung der miteinander in Eingriff stehenden Koppelelemente der zweiten Schnittstelle,
- Fig. 10: das am Zwischenabschnitt angeordnete verstellbare Koppelelement der zweiten Schnittstelle einschließlich seines Stellantriebes allein und
- Fig. 11: eine perspektivische Darstellung des an dem weiteren Lagerflächenabschnitt angeordneten Koppelelementes der zweiten Schnittstelle allein.

Der in Figur 1 dargestellte Operationstisch umfasst eine Stützsäule 10 mit einem Säulenfuß 12 und einem Säulenkopf 14, an dem eine allgemein mit 16 bezeichnete Patientenlagerfläche gelagert ist.

Die Patientenlagerfläche 16 ist aus einer Mehrzahl von lösbar miteinander gekoppelten Segmenten oder Modulen zusammengesetzt. In jedem Falle umfasst sie einen Mittelabschnitt 18, der in den in den Figuren 1 und 2 dargestellten Ausführungsbeispielen der Lagerfläche 16 aus zwei Segmenten 20 aufgebaut ist. Diese sind mit ihren Holmen 22 um eine gemeinsame Welle 24 schwenkbar an einem Verbindungsrahmen 26 gelagert, der mit einem nicht dargestellten Sattel koppelbar ist, der seinerseits auf einer konvex gekrümmten Führungsbahn 28 des Säulenkopfes 14 verfahrbar ist. In der Figur 1 befindet sich dieser Sattel nahe dem rechten Ende der Führungsbahn 28. Der Verbindungsrahmen 26 trägt Antriebsvorrichtungen, um die Segmente 22 und damit die gesamte Lagerfläche 16 um die Achse der Welle 24 zu verschwenken. Damit kann die Lagerfläche 16 in der gewünschten Weise geneigt werden oder auch ihre horizontale Lage beibehalten, wenn der Sattel auf der Führungsbahn 28 verschoben wird. Die Verstellung der Lagerfläche 16 insgesamt und ihre Verbindung mit der Säule 10 brauchen hier aber nicht näher erläutert zu werden.

Der Mittelabschnitt 18 ist an seinen Enden, d.h. an den Enden der Holme 22 jeweils über eine erste Schnittstelle 30 mit Zwischenabschnitten 32 koppelbar, die als Gelenkmodule ausgebildet sind. Die Schnittstelle 30 umfasst jeweils zum Eingriff miteinander bestimmte erste Koppelelemente 34, 36, die an dem Mittelabschnitt 18, d.h. an den Holmen 22 eines Segmentes 20 bzw. an den ihnen entsprechenden Holmen 38 des Zwischenabschnittes 32 angeordnet und in den Figuren 3 bis 5 näher dargestellt sind.

Das am Mittelabschnitt 18 angeordnete, in Figur 3 dargestellte Koppelelement 34 ist blockförmig ausgebildet und hat an seiner Oberseite einen Wulst 40, hinter dem eine rinnenförmige Vertiefung 42 ausgebildet ist. Das in Figur 4 dargestellte Gegenkoppelelement der ersten Schnittstelle 30 hat eine Aufnahmetasche 44 zur Aufnahme des blockförmigen ersten Koppelelementes 34 und an dem oberen Rand dieser Aufnahmetasche 44 einen breiten hakenförmigen Wulst 46 mit einer dahinter liegenden Rinne 48 (Figur 5). Wenn die ersten Koppelelemente 34 und 36 ineinander greifen, liegt der Wulst 40 des Koppelelementes 34 in der Rinne 48 und der Wulst 46 in der Rinne 42, wie dies Figur 5 zeigt.

An den einander zugewandten Kontaktflächen 50 und 52 der beiden Koppelelement 34 und 36 sind Kontaktelemente zur Energie- und Signalübertragung ausgebildet. In der Kontaktfläche 50 sind hierzu Aufnahmebohrungen 54 vorgesehen, in denen Kontaktelemente 56 liegen (Figur 5), die mit einer Schaltungsplatine 58 verbunden sind. In der Gegenkontaktfläche 52 des Gegenkoppelelementes 36 sind Kontaktstifte 60 federnd verschiebbar gelagert, die zum Eingriff in die Aufnahmebohrungen 54 und zur Kontaktgabe mit den Kontaktelementen 56 bestimmt sind, wie dies Figur 5 zeigt. Damit können Signale und Strom zwischen der Säule 10 und den Zwischenabschnitten 32 über den Mittelabschnitt 18 übertragen werden.

In der in der Figur 5 dargestellten Kopplungsstellung können die Koppelelemente 34 und 36 durch einen federbelasteten Verriegelungsstift 62 miteinander verriegelt werden, der in eine Aussparung 64 in dem Gegenkoppelelement 36 eingreift. Zum Entkoppeln kann dieser Verriegelungsstift 62 über einen Druckknopf 66 eingedrückt werden, so dass die beiden Koppelelemente 34 und 36 wieder voneinander getrennt werden können.

Der jeweilige Zwischenabschnitt 32 ist an seinem dem Mittelabschnitt 18 abgewandten Ende über eine zweite Schnittstelle 68 mit einem weiteren Lagerflächenabschnitt 70 (in Figur 2 rechts) oder 72 (in Figur 2 links) koppelbar. In dem dargestellten Ausführungsbeispiel ist der Lagerflächenabschnitt 70 von einer Rückenplatte und der Lagerflächenabschnitt 72 von einer Beinplatte gebildet. Die Koppelelemente der zweiten Schnittstelle 68 sollen nun anhand der Figuren 8 bis 11 näher erläutert werden. Die Figuren 8 bis 11 zeigen die zum Eingriff miteinander bestimmten Koppelelemente im Bereich von jeweils einem Holm der miteinander zu verbindenden Lagerflächenabschnitte. Das dem Zwischenabschnitt 32 zugeordnete Koppelelement 74 umfasst eine äußere Hakenaufnahme 76 (Figur 8) und eine innere Hakenaufnahme 78 (Figur 10), die jeweils drehfest mit einem scheibenförmigen Deckelflansch 80 bzw. 82 eines zylindrischen Getriebegehäuses 82 verbunden sind. Diese Deckelflansche 80, 82 sind drehfest mit einem innerhalb des Getriebegehäuses 84 gelagerten nicht dargestellten Schneckenrad verbunden, das mit einer in einem Gehäuseblock 86 gelagerten und mit einem nicht dargestellten Elektromotor gekoppelten Getriebeschnecke kämmt. Durch Betätigung des Motors können die Hakenaufnahmen 76 und 78 gemeinsam um die Achse 88 des Schneckenrades gedreht werden.

Das dem Koppelelement 74 zugeordnete Gegenkoppelelement 90 an dem weiteren Lagerabschnitt 70 ist von zwei flachen Endabschnitten eines Holmes 92 des Lagerabschnittes 70 gebildet, die mit zu den Hakenaufnahmen 76 und 78 komplementären Haken 94 und 96 versehen sind. Werden die Haken 94 und 96 in die Hakenaufnahmen 76 und 78 eingehängt, so schließen die beiden Holmabschnitte das Getriebegehäuse 84 zwischen sich ein, wie dies Figur 9 zeigt. Zum Verriegeln der beiden Koppelelemente 74 und 90 der zweiten Schnittstelle 68 dient ein Verriegelungshaken 98, der an dem Holm 92 um eine Achse 100 schwenkbar gelagert ist und in eine an der inneren Hakenaufnahme 78 ausgebildete Aussparung 102 einschnappt, wenn die beiden Koppelemente 74 und 90 in Eingriff miteinander stehen. Dieser Verriegelungshaken 98 kann auf nicht dargestellte Weise aus der Aussparung 102 ausgehoben werden, wenn die Koppelelemente voneinander gelöst werden sollen.

Die vorstehende Beschreibung zeigt, dass die Koppelelemente der zweiten Schnittstelle 68 und die Koppelelemente der ersten Schnittstelle 30 nicht miteinander kompatibel sind. Der Lagerflächenabschnitt 70 bzw. 72 kann daher nur mit den angetriebenen Koppelelementen 74 des Zwischenabschnittes 32 verbunden werden, nicht dagegen mit den Koppelelementen 34 oder 36 der ersten Schnittstelle 30. Ebenso wenig können die Koppelelemente 74 des Zwischenabschnittes 32 mit den Koppelelementen 34 des Mittelabschnittes 18 gekoppelt werden. Somit kann der Zwischenabschnitt 32 nur in einer vorgegebenen Stellung mit dem Mittelabschnitt 18 kombiniert werden. Dadurch wird vermieden, dass die Abschnitte der Lagerfläche in einer nicht vorgesehenen Konstellation zusammengesetzt werden.

Der weitere Lagerflächenabschnitt 70, der hier als Rückenplatte dargestellt ist, kann an seinem dem Zwischenabschnitt 32 abgewandten Ende noch über eine dritte Schnittstelle 104 (Figur 1) mit einem weiteren Lagerflächenteil 106, beispielsweise einer Kopfplatte gekoppelt werden. Zur Beschreibung der Koppelelemente der dritten Schnittstelle 104 wird auf die Figuren 6 und 7 verwiesen. Figur 6 zeigt ein an dem Lagerflächenabschnitt 70 angeordnetes Koppelelement 108 und ein an dem Lagerflächenabschnitt 106 angeordnetes Koppelelement 110, dessen Innenseite in der Figur 7 zu erkennen ist. Aus dem Vergleich mit den Figuren 3 und 4 erkennt man, dass die Koppelelemente 108, 110 mit den Koppelelementen 34 bzw. 36 identisch sind mit der Ausnahme, dass in der rinnenförmigen Hakenaufnahme 42 des Koppelelementes 108 mittig ein Klotz 112 angeordnet ist, dem eine komplementäre Aussparung 114 in dem Wulst 46 des Koppelelementes 110 entspricht. Das hat zur Folge, dass zwar das Koppelelement 110 in ein an dem Mittelabschnitt 18 angeordnetes Koppelelement 34 der ersten Schnittstelle 30 eingehängt werden kann, nicht dagegen das an dem Zwischenabschnitt 32 angeordnete Koppelelement 36 der ersten Schnittstelle in ein Koppelelement 108 des Lagerabschnittes 70. Der erstere Fall wurde in Figur 1 dargestellt, in der links von dem Mittelabschnitt 18 anstelle eines Zwischenabschnittes 32 ein Lagerflächenabschnitt 106 unmittelbar angekoppelt wurde. Eine solche Kopplung wird durch die spezielle Ausgestaltung der Koppelelemente der ersten und der dritten Schnittstelle erlaubt.

Ein weiterer Unterschied zwischen den Koppelelementen 108 und 110 zu den Koppelelementen 34, 36 besteht darin, dass in den ersteren keine Kontakte zur Übertragung von Signalen und/oder Energie vorgesehen sind.

Wie man erkennt, sind die Koppelelemente aller Schnittstellen so ausgebildet, dass in jeder operationstechnisch relevanten Situation die Belastung über die formschlüssige Verbindung übertragen wird. In einem Schwenkbereich von 90° nach oben und unten aus der Mittellage wird nie die Verriegelung lastbeaufschlagt.

## Patentansprüche

1. Patientenlagerfläche für einen Operationstisch mit einer Stützsäule (10), umfassend eine Mehrzahl von Lagerflächenabschnitten (18, 32, 70, 72, 106), von denen ein Mittelabschnitt (18) zur Verbindung mit der Stützsäule (10) des Operationstisches ausgebildet ist und die über Schnittstellen (30, 68, 104) lösbar miteinander gekoppelt sind, wobei mindestens ein Lagerflächenabschnitt (70, 72) im Bereich einer Schnittstelle (68) relativ zu einem benachbarten Lagerflächenabschnitt (32) verstellbar ist, wobei der Mittelabschnitt (18) der Lagerfläche (16) an mindestens einem seiner Enden über eine erste Schnittstelle (30) mit dem einen Ende eines Zwischenabschnittes (32) verbindbar ist, der an seinem anderen Ende über eine zweite Schnittstelle (68) mit einem weiteren Lagerflächenabschnitt (70, 72) verbindbar ist, **dadurch gekennzeichnet dass** die erste Schnittstelle (30) zwei für eine starre Verbindung formschlüssig ineinander greifende erste Koppelelemente (34, 36) hat, die beim Ineinandergreifen in Kontakt miteinander tretende Übertragungselemente (60, 56) zum Übertragen von Signalen und/oder Energie haben, und dass die zweite Schnittstelle (68) zwei zum formschlüssigen Eingriff miteinander bestimmte zweite Koppelelemente (74, 90) umfasst, von denen das an dem Zwischenabschnitt (32) angeordnete zweite Koppelelement (74) durch einen an dem Zwischenabschnitt angeordneten Stellantrieb um eine zur Lagerflächenebene parallele und zur Lagerflächenlängsrichtung senkrechte Achse (88) verstellbar ist.

2. Patientenlagerfläche nach Anspruch 1, **dadurch gekennzeichnet, dass** bei beiden Schnittstellen (30, 68) jeweils eines der Koppelelemente mit mindestens einem Haken (46; 94, 96) und das andere Koppelelement mit mindestens einer komplementären Hakenaufnahme (42; 76, 78) versehen ist.

3. Patientenlagerfläche nach Anspruch 1 oder 2, **dadurch gekennzeichnet, dass** die miteinander in Eingriff stehenden Koppelelemente der Schnittstellen (30, 68) durch eine formschlüssige Verriegelung (62, 64; 98, 100) miteinander verriegelbar sind.

4. Patientenlagerfläche nach einem der Ansprüche 1 bis 3, **dadurch gekennzeichnet, dass** die Koppelelemente der beiden Schnittstellen (30, 68) nicht wechselseitig kompatibel sind.

5. Patientenlagerfläche nach einem der Ansprüche 1 bis 4, **dadurch gekennzeichnet, dass** mindestens ein weiterer Lagerflächenabschnitt (70), der mit dem Zwischenabschnitt (32) über eine zweite Schnittstelle (68) koppelbar ist, an seinem anderen Ende über eine dritte Schnittstelle (104) mit einem Zubehörteil (106) koppelbar ist.

6. Patientenlagerfläche nach Anspruch 5, **dadurch gekennzeichnet, dass** die dritte Schnittstelle (104) formschlüssig ineinander greifende dritte Koppelelemente (108, 110) umfasst.

7. Patientenlagerfläche nach Anspruch 6, **dadurch gekennzeichnet, dass** die dritten Koppelelemente (108, 110) so ausgebildet sind, dass das zubehörseitige dritte Koppelelement (110) kompatibel mit dem an dem Mittelabschnitt (18) angeordneten ersten Koppelelement (34) ist, und dass das an dem weiteren Lagerflächenabschnitt (70) angeordnete dritte Koppelelement (108) inkompatibel mit dem am Zwischenabschnitt (32) angeordneten ersten Koppelelement (36) ist.

8. Patientenlagerfläche nach einem der Ansprüche 1 bis 7, **dadurch gekennzeichnet, dass** der Stellantrieb eine von einem Motor angetriebene Gewindeschnecke und ein von dieser angetriebenes Schneckenrad umfasst, und dass das verstellbare zweite Koppelelement (76, 78) drehfest mit dem Schneckenrad verbunden ist.

9. Patientenlagerfläche nach einem der Ansprüche 1 bis 8, **dadurch gekennzeichnet, dass** der Mittelabschnitt (18) zwei Segmente (20) umfasst, die um eine quer zur Längsrichtung der Lagerfläche gerichtete Schwenkachse (24) gegeneinander verschwenkbar sind.

## Claims

1. Patient bed for an operating table having a supporting column (10), the patient bed comprising a plurality of bed portions (18, 32, 70, 72, 106), of which a middle portion (18) is designed for connection to the supporting column (10) of the operating table and which are coupled releasably to one another via interfaces (30, 68, 104), at least one bed portion (70, 72) being adjustable in relation to an adjacent bed portion (32) in the region of an interface (68), the middle portion (18) of the bed (16) being connectable at at least one of its ends, via a first interface (30), to the one end of an intermediate portion (32) which is connectable at its other end, via a second interface (68), to a further bed portion (70, 72), **characterized in that** the first interface (30) has two first coupling elements (34, 36) which engage positively one in the other for a rigid connection and which have transmission elements (60, 56) coming into contact with one another during interengagement and intended for the transmission of signals and/or energy, and **in that** the second interface (68) comprises two second coupling elements (74, 90) which are intended for positive engagement with one another and of which the second coupling element (74) arranged on the intermediate portion (32) can be adjusted, by means of an actuating drive arranged on the intermediate portion, about an axis (88) parallel to the bed plane and perpendicular to the bed longitudinal direction.

2. Patient bed according to Claim 1, **characterized in that**, in the case of both interfaces (30, 68), in each case one of the coupling elements is provided with at least one hook (46; 94, 96) and the other coupling element with at least one complementary hook receptacle (42; 76, 78).

3. Patient bed according to Claim 1 or 2, **characterized in that** the coupling elements of the interfaces (30, 68) which are in engagement with one another are interlockable by means of a positive interlock (62, 64; 98, 100).

4. Patient bed according to one of Claims 1 to 3, **characterized in that** the coupling elements of the two interfaces (30, 68) are not mutually compatible.

5. Patient bed according to one of Claims 1 to 4, **characterized in that** at least one further bed portion (70), which can be coupled to the intermediate portion (32) via a second interface (68), is coupleable at its other end, via a third interface (104) to an accessory part (106).

6. Patient bed according to Claim 5, **characterized in that** the third interface (104) comprises third coupling elements (108, 110) engaging positively one in the other.

7. Patient bed according to Claim 6, **characterized in that** the third coupling elements (108, 110) are designed such that the accessory-side third coupling element (110) is compatible with the first coupling element (34) arranged on the middle portion (18), and **in that** the third coupling element (108) arranged on the further bed portion (70) is incompatible with the first coupling element (36) arranged on the intermediate portion (32).

8. Patient bed according to one of Claims 1 to 7, **characterized in that** the actuating drive comprises a threaded worm driven by a motor and a worm wheel driven by the threaded worm, and **in that** the adjustable second coupling element (76, 78) is connected fixedly in terms of rotation to the worm wheel.

9. Patient bed according to one of Claims 1 to 8, **characterized in that** the middle portion (18) comprises two segments (20) which are pivotable relative to one another about a pivot axis (24) directed transversely to the longitudinal direction of the bed.

## Revendications

1. Surface de support de patient pour une table d'opération comportant une colonne de soutien (10), ladite surface de support de patient comportant une pluralité de portions de surface de support (18, 32, 70, 72, 106), dont une portion médiane (18) est conformée pour être reliée à la colonne de soutien (10) de la table d'opération, et qui sont couplées entre elles de façon amovible par des interfaces (30, 68, 104), au moins une portion de surface de support (70, 72) étant déplaçable au niveau d'une interface (68) par rapport à une portion de surface de support adjacente (32), la portion médiane (18) de la surface de support (16) pouvant être reliée au niveau d'au moins une de ses extrémités, par le biais d'une première interface (30), à l'une des extrémités d'une portion intermédiaire (32) qui peut être reliée, par son autre extrémité, à une autre portion de surface de support (70, 72), par le biais d'une deuxième interface (68), **caractérisée en ce que** la première interface (30) comporte deux premiers éléments de couplage (34, 36) qui s'engagent l'un dans l'autre par complémentarité de formes pour réaliser une liaison rigide, et qui possèdent des éléments de transmission (60, 56) qui viennent en contact l'un avec l'autre lors de l'engagement afin de transmettre des signaux et/ou de l'énergie, et **en ce que** la deuxième interface (68) comporte deux deuxièmes éléments de couplage (74, 90) qui sont destinés à s'engager l'un avec l'autre par complémentarité de formes, et dont le deuxième élément de couplage (74), qui est disposé au niveau de la portion intermédiaire (32), est déplaçable autour d'un axe (88), parallèle au plan de la surface de support et perpendiculaire à la direction longitudinale de la surface de support, au moyen d'un mécanisme de commande qui est disposé au niveau de la portion intermédiaire.

2. Surface de support de patient selon la revendication 1, **caractérisée en ce que**, au niveau de chacune des deux interfaces (30, 68), l'un des éléments de couplage est doté d'au moins un crochet (46 ; 94, 96) et l'autre élément de couplage est doté d'au moins un logement de crochet complémentaire (42 ; 76, 78).

3. Surface de support de patient selon la revendication 1 ou 2, **caractérisée en ce que** les éléments de couplage, qui sont en prise l'un avec l'autre, des interfaces (30, 68), peuvent être verrouillés l'un avec l'autre par un verrouillage par complémentarité de forme (62, 64 ; 98, 100).

4. Surface de support de patient selon l'une des revendications 1 à 3, **caractérisée en ce que** les éléments de couplage des deux interfaces (30, 68) ne sont pas mutuellement compatibles.

5. Surface de support de patient selon l'une des revendications 1 à 4, **caractérisée en ce qu'**au moins une autre portion de surface de support (70), qui peut être couplée à la portion intermédiaire (32) par le biais d'une deuxième interface (68), peut être couplée au niveau de son autre extrémité à un accessoire (106) par le biais d'une troisième interface (104).

6. Surface de support de patient selon la revendication 5, **caractérisée en ce que** la troisième interface (104) comporte des troisièmes éléments de couplage (108, 110) qui s'engagent l'un dans l'autre par complémentarité de formes.

7. Surface de support de patient selon la revendication 6, **caractérisée en ce que** les troisièmes éléments de couplage (108, 110) sont conformés de telle sorte que le troisième élément de couplage (110) qui se trouve du côté de l'accessoire est compatible avec le premier élément de couplage (34) qui est disposé au niveau de la portion médiane (18), et **en ce que** le troisième élément de couplage (108) qui est disposé au niveau de l'autre portion de surface de support (70) est incompatible avec le premier élément de couplage (36) qui est disposé au niveau de la portion intermédiaire (32).

8. Surface de support de patient selon l'une des revendications 1 à 7, **caractérisée en ce que** le mécanisme de commande comporte une vis sans fin entraînée par un moteur, et une roue tangentielle entraînée par la vis sans fin, et **en ce que** le deuxième élément de couplage déplaçable (76, 78) est relié solidairement en rotation à la roue tangentielle.

9. Surface de support de patient selon l'une des revendications 1 à 8, **caractérisée en ce que** la portion médiane (18) comporte deux segments (20) qui peuvent être pivotés l'un par rapport à l'autre autour d'un axe de pivotement (24) orienté perpendiculairement à la direction longitudinale de la surface de support.
